# EUROPÄISCHE PATENTSCHRIFT

(11) **EP 1 777 351 B1**
(45) Veröffentlichungstag und Bekanntmachung des Hinweises auf die Patenterteilung: **14.04.2010**
(21) Anmeldenummer: 06019511.2
(22) Anmeldetag: 19.09.2006
(51) Int. Cl.: E04B 1/16, E02D 31/02, E04B 1/68

(54) **Verfahren zur Herstellung eines Bauwerkteils, insbesondere einer Kellerwanne und danach hergestelltes Bauwerkteil**
Method of forming a part of a building, in particular a cellar and the part of building formed accordingly
Méthode d'édification d'une partie d'ouvrage, en particulier d'une cave et partie d'ouvrage ainsi réalisée

(30) Priorität: 24.10.2005 DE 102005051161
(43) Veröffentlichungstag der Anmeldung: 25.04.2007
(73) Patentinhaber: Wolf, Roland, 89155 Erbach (DE)
(72) Erfinder: Wolf, Roland, 89155 Erbach (DE)
(74) Vertreter: Weber, Gerhard

(56) Entgegenhaltungen:
- WO-A-2005/005734
- WO-A-2005/028769
- DE-A1- 10 256 811
- DE-A1- 10 256 813
- DE-A1-102004 007 709
- DE-U1- 29 604 897
- JP-A- 58 113 428

## Beschreibung

Die Erfindung betrifft ein Verfahren zur Herstellung eines Bauwerkteils, insbesondere einer Kellerwanne sowie ein nach einem solchen Verfahren hergestelltes Bauwerkteil und ein Wandelement für ein solches Verfahren und Bauwerkteil.

Ein wichtiges Kriterium für Bauwerkteile nach Art von Kellerwannen ist die langfristige Dichtheit gegen von außen drückend anstehendes Wasser. Gebräuchlich ist die Herstellung einer Kellerwanne nach einem Verfahren, bei welchem in einem ersten Schritt eine Beton-Bodenplatte auf der Baustelle gegossen wird, in deren Oberfläche entlang der vorgesehenen Wandkontur Dichtstreifen eingebettet sind, welche über die Oberfläche der Bodenplatte hinausragen. Die umlaufende Wandanordnung wird entweder mit einer konventionell aufgebauten wiederverwendbaren Schalung oder mit Hohlwand-Fertigteilen betoniert, wobei der in die Schalung bzw. die Hohlwand-Fertigteile eingebrachte Frischbeton auch mit den Dichtstreifen in Kontakt kommt. Die Dichtstreifen, welche z. B. aus Blech bestehen können, sind beidseitig mit einer Bitumen enthaltenden Dichtmasse beschichtet, welche mit dem aushärtenden Beton der Bodenplatte und der Wandanordnung kriechwasserdichte Grenzflächen bildet, so dass in der Fuge zwischen Wandanordnung und Oberfläche der Bodenplatte eindringendes Wasser nur bis zu den Dichtstreifen gelangen kann. Eine geeignete Dichtmasse ist beispielsweise in der EP 0 796 951 B1 beschrieben.

Die WO 2005/005734 A1, die als nächstliegender Stand der Technik angesehen wird, beschreibt eine Gebäudestruktur und ein Verfahren zu deren Herstellung, wobei in einer Beton-Bodenplatte von der Oberseite der Bodenplatte her ein Graben ausgespart wird. Eine unterhalb der Bodenplatte verlaufende wasserdichte Membrane ist an der Außenseite der Bodenplatte nach oben und weiter nach innen bis zu einer Seitenwand des Grabens fortgesetzt. Fertigteil-Wandelemente sind an ihrer Außenseite mit einer Schicht aus Bentonit als Dichtmaterial versehen und werden in dem Graben aufgestellt, wobei die an der Außenwand vorliegende Schicht aus Dichtmaterial bis in den Graben reicht und der wasserdichten Membran gegenüber steht. Ein zwischen der Bentonit-Schicht an der Außenwand der Wandelemente einerseits und der wasserdichten Membran an der Innenwand des Grabens andererseits in der Regel verbleibender Spalt wird durch Aufquellen des Bentonits beim Auftreten von Wasser an der Außenseite des Wandelements abgedichtet. Weitere Bentonit-Streifen können im Bereich der Unterseite der Wandelemente vorgesehen sein. An der Innenseite der Wandelemente kann nachträglich eine Entwässerungsrinne in nachträglich eingebrachtem Beton hergestellt werden.

Der Erfindung liegt die Aufgabe zugrunde, ein weiter verbessertes Verfahren zur Herstellung eines Bauwerkteils, insbesondere einer Kellerwanne und ein danach hergestelltes Bauwerkteil sowie ein dabei verwendetes Wandelement anzugeben.

Erfindungsgemäße Lösungen sind in den unabhängigen Ansprüchen beschrieben. Die abhängigen Ansprüche enthalten vorteilhafte Ausgestaltungen und Weiterbildungen der Erfindung.

Die Erfindung macht auch Gebrauch von den vorteilhaften Eigenschaften des an sich bekannten Dichtmaterials zur Bildung kriechwasserdichter Grenzflächen mit an der Dichtmasse aushärtendem Beton, geht hierbei aber in neuer Weise vor, indem die Bodenplatte zeitlich nach der Wandanordnung hergestellt wird und eine erste Dichtfläche mit dem Dichtmaterial mit der Wandanordnung bzw. den diese bildenden Wandelementen vorbereitet ist und mit dem Frischbeton der Bodenplatte in Kontakt gebracht wird. Die Erfindung ermöglicht insbesondere die Vorfertigung vollständiger Wandelemente, vorzugsweise als Massiv-Beton-Fertigteile oder mehrschalige Beton-Fertigteile, in einem Fertigteil-Werk. Insbesondere kann bereits im Fertigteil-Werk bei der Herstellung der Wandelemente die erste Dichtfläche mit dem Wandelement verbunden werden. Vorzugsweise liegt die erste Dichtfläche auf einem dünnen flachen Träger, insbesondere einer Trägerbahn als Schicht aus dem Dichtmaterial vor. Der Träger kann z. B. eine Kunststofffolie oder Bitumenfolie sein. Der Träger kann in bevorzugter Ausführung seinerseits über eine zweite Dichtfläche, welche ein Dichtmaterial aufweist und eine zweite kriechwasserdichte Grenzfläche zu dem Beton des Wandelements bildet, mit dem Frischbeton zur Herstellung des Wandelements in Kontakt gebracht werden und an diesem verbleiben. Auf der Baustelle ist dann im wesentlichen nur noch auf die Abdichtung von Wandfugenstellen und auf gute Kontaktierung der vorbereiteten ersten Dichtflächen mit dem Frischbeton der Bodenplatte zu achten. Neben einer zuverlässigen Dichtheit eines nach dem erfindungsgemäßen Verfahren hergestellten Bauwerkteils ist insbesondere dessen schnelle und kostengünstige Erstellung auf der Baustelle aufgrund der durch die Massiv-Beton-Fertigteile der Wandanordnung mit den vorbereiteten Dichtflächen bereits erfolgten Vorarbeiten von Bedeutung.

Die erste Dichtfläche ist vorteilhafterweise im wesentlichen in der Ebene der Außenwandfläche des jeweiligen Wandelements angeordnet. Die erste Dichtfläche umfasst vorteilhafterweise wenigstens eine erste Kontaktfläche, welche von dem von der Wandanordnung umschlossenen Innenraum weg nach außen weist. In einer ersten vorteilhaften Ausführung liegt die erste Dichtfläche nur an einer von dem Wandelement weg weisenden Fläche eines flachen dünnen Trägers vor, welcher an einer dem Wandelement zuweisenden Fläche eine kriechwasserdichte Grenzfläche zu dem Beton des Wandfertigteils über eine zweite Dichtfläche mit Dichtmaterial bildet. Die zweite Dichtfläche reicht nach unten vorteilhafterweise bis an die Unterkante des Wandelements. In einer Weiterbildung weist die die erste Dichtfläche eine zweite Kontaktfläche auf der der ersten Kontaktfläche gegenüber liegenden Seite des flachen Trägers auf, welche unterhalb der Unterseite der Außenwandfläche des Wandelements liegt.

Der flache dünne Träger für die erste und gegebenenfalls die zweite Dichtfläche ist bevorzugt eine Kunststofffolie, welche vorteilhafterweise an der Außenwandfläche des Wandelements eine druckwasserdichte Schale bildet und auch einen mechanischen Schutz für das Dichtmaterial bildet. Der Träger kann insbesondere eine Kunststofffolie, z. B. Polyäthylenfolie, welche mit Dichtmaterial zur Bildung der Dichtflächen beschichtet ist, oder eine Bitumenfolie, welche Dichtmaterial zur Bildung der Dichtflächen an der Oberfläche aufweist, sein.

Die Wandfuge zwischen den vertikalen seitlichen Randflächen von einander anschließenden Wandelementen kann vorteilhafterweise durch einen vertikalen Streifen aus einem druckwasserdichten Material überbrückt werden, welcher mit der Außenfläche der die Außenwandfläche abdeckenden Schale, z. B. des Trägers der ersten Dichtfläche zu einer über die Wandfuge durchgehenden wasserdicht geschlossenen Abdeckung verbunden werden kann. Die Verbindung kann beispielsweise durch Verkleben oder, im Beispiel der Polyäthylenfolie als Träger durch thermisches Verschweißen erfolgen.

Der flache dünne Träger steht vorteilhafterweise bei dem Fertigteil-Wandelement über die Unterkante der Außenwandfläche nach unten hinaus. Vorzugsweise ist in dem überstehenden Teil das genannte Dichtmaterial auf beiden gegenüber liegenden Seiten des Trägers vorgesehen.

Die erste Dichtfläche wird an den Wandfugen vorteilhafterweise gleichfalls durch Dichtmaterial überbrückt, wobei vorteilhafterweise zuerst die Überbrükkung der Trägerlücke, z. B. durch den vorgenannten Streifen erfolgt und darauf das Dichtmaterial als dritte Dichtfläche zur Überbrückung der Lücke der ersten Dichtflächen aufgebracht wird. Die dritte Dichtfläche kann auch bereits auf den Streifen vorbereitet sein.

Bei Verwendung einer Bitumenfolie als Träger für die erste und zweite Dichtfläche kann die Überbrückung der Wandfuge vorteilhaft durch einen Dichtstreifen erfolgen, welcher mit dem Träger verklebt wird. Der Dichtstreifen kann insbesondere selbst aus Bitumenfolie bestehen und eine Oberfläche mit zur Bildung der dritten Dichtfläche geeigneten Dichtmaterial aufweisen.

Die fertig an die Baustelle gelieferten Wandelemente werden über Stützelemente auf einer die Unterseite der Bodenplatte bestimmenden Grundfläche abgestützt, wobei vorteilhafterweise zwischen die Grundfläche und die Stützelemente jeweils eine Unterlage mit einer den Stützelementen zuweisenden nach oben gerichteten vierten Dichtfläche mit Dichtmaterial eingefügt wird. Die vierte Dichtfläche überragt die Stützelemente seitlich umlaufend und wird bei der Herstellung der Bodenplatte mit Frischbeton in Kontakt gebracht. Vorzugsweise ist über die gesamte Grundfläche eine Folie gelegt, deren Oberseite im wesentlichen durchgehend mit Dichtmaterial beschichtet ist, welches auch die vierten Dichtflächen bildet. Die Grundfläche kann z. B. der Erdboden, ein Fundament, eine Sauberkeitsschicht oder eine Kombination davon sein.

Die Stützelemente sind vorteilhafterweise in begrenztem Umfang höhenverstellbar, z. B. über Schraubgewinde, so dass eine genaue Ausrichtung der Wandelemente über die Verstellung der Stützelemente einfach möglich ist. Für die Stützelemente sind vorteilhafterweise an den Unterseiten der Wandelemente korrespondierende Gegenelemente oder Aufnahmen vorgesehen.

Die Wandanordnung kann außen mit weiteren wasserableitenden oder wasserabweisenden Abdeckungen und/oder Wärmedämmmaterial versehen werden. Sowohl die Bodenplatte als auch die Wandelemente enthalten typischerweise Stahl-Bewehrungen.

Die Erfindung ist nachfolgend anhand bevorzugter Ausführungsbeispiele unter Bezugnahme auf die Abbildungen noch eingehend veranschaulicht. Dabei zeigt:
- Fig. 1: eine vorteilhaftes Wandelement,
- Fig. 2: Varianten zur Herstellung eines Wandelements nach Fig. 1,
- Fig. 3: ein Wandelement nach Fig. 1 auf einer Bodenplatte,
- Fig. 4: eine alternative Ausführung eines Wandelements auf einer Bodenplatte,
- Fig. 5: eine Wandfuge,
- Fig. 6: eine vorteilhafte Ausführung eines Massiv-Beton-Wandelements,
- Fig. 7: eine vorteilhafte Ausführung eines mehrschaligen Wand-elements.
- Fig. 8: eine weitere vorteilhafte Ausführung eines Massiv-Beton-Wandelements,
- Fig. 9: eine weitere vorteilhafte Ausführung eines Massiv-Beton-Wandelements,
- Fig. 10: eine weitere vorteilhafte Ausführung eines mehrschaligen Wand-elements.

Das in Fig. 1 in Seitenansicht gezeigte Wandelement für z. B. eine Kellerwanne als Bauwerkteil besteht aus einer Massiv-Betonplatte als Wandplatte WP, an deren Außenwandfläche AW eine Polyäthylenfolie TR (HDPE) von beispielsweise 1,5 mm Dicke aufgebracht ist. Die Polyäthylenfolie bildet eine druckwasserdichte Abdeckung der Außenwandfläche und einen Träger für eine im unteren Bereich ausgebildete erste Dichtfläche DF1.

Die erste Dichtfläche ist aus dem vergrößerten Ausschnitt 1.1 veranschaulicht und enthält zwei Schichten K1, K2 aus einem Dichtmaterial, welches in Kontakt mit aushärtendem Frischbeton zu diesem eine kriechwasserdichte Grenzfläche bildet. Der Träger TR steht nach unten mit einem Fortsatz TU über die Unterseite UW der Wandplatte WP hinaus und ist auf der nach außen weisenden Seite über eine Höhe HK1 mit einer eine erste Kontaktfläche K1 bildenden Schicht von Dichtmaterial und auf der unterhalb der Unterseite liegenden, nach innen weisenden Seite mit einer eine zweite Kontaktfläche K2 bildenden Schicht von Dichtmaterial versehen. Die Oberkante der ersten Kontaktschicht entspricht ungefähr der Höhe der Oberfläche der Bodenplatte in der fertigen Kellerwanne. Die Kontaktflächen K1 und K2 bilden die erste Dichtfläche DF1 und sind vorteilhafterweise bis zum Aufstellen der Wandanordnung auf der Baustelle zum Schutz des Dichtmaterials gegen Verschmutzung durch eine abziehbare Schutzfolie SF abgedeckt.

Der Träger TR ist vorteilhafterweise auf einer der Wandplatte zugewandten Seite vollständig mit Dichtmaterial als zweiter Dichtfläche DF2 beschichtet, welches bei der Herstellung der Beton-Wandplatte in Kontakt mit dem aushärtenden Frischbeton für die Wandplatte WP steht und mit diesem eine kriechwasserdichte Grenzfläche bildet. Die zweite Dichtfläche DF2 bildet vorteilhafterweise mit der zweiten Kontaktfläche KF2 eine durchgehende Schicht aus Dichtmaterial.

An der Oberkante des Trägers TR ist ein Halteelement HE angeordnet, welches wie aus dem vergrößerten Ausschnitt 1.2 deutlich erkennbar, den oberen Rand des Trägers mit einem vertikalen Abschnitt HEV außenliegend teilweise überlappt. Das Halteelement ist vorteilhafterweise von dem vertikalen Abschnitt durch einen horizontalen Abschnitt HEH fortgesetzt, welcher in den Beton der Wandplatte eingebettet ist. Das Halteelement ist vorteilhafterweise aus einem von dem Träger verschieden, vorzugsweise formstabileren Material, insbesondere Metall und ist zumindest auf seinen dem Beton der Wandplatte zugewandten Fläche mit dem Dichtmaterial versehen, welches wieder zu dem Beton der Wandplatte kriechwasserdichte Grenzflächen bildet. Das Halteelement kann vollständig mit Dichtmaterial beschichtet und an nicht dem Träger TR oder dem Beton der Wandplatte zugewandten Flächen mit einer Schutzfolie abgedeckt sein.

Die Höhe HP des Trägers ist vorteilhafterweise in der fertigen Kellerwanne oberhalb des zu berücksichtigenden Pegels drückenden Wassers in den umgebenden Erdreich und kann daher je nach den Gegebenheiten des Einzelfalls unterschiedlich sein. Das Halteelement sichert bis zur Fertigstellung des Bauwerks oder zumindest der Kellerwanne die Oberkante des Trägers gegen unbeabsichtigtes Ablösen und bildet zugleich eine Ableitung von ablaufenden Spritzwasser oder Regenwasser auf die Außenseite des Trägers.

Das Wandelement mit den geschilderten Komponenten setzt sich typischerweise über die gesamte Länge des Wandelements senkrecht zur Zeichenebene der Fig. 1 mit gleichem Querschnitt fort.

Die Wandplatte kann in bekannter Weise in Fig. 1 nicht eingezeichnete Bewehrungselemente enthalten. Von der Unterseite der Wandplatte her sind in die Wandplatte Gegenelemente GE zu Stützelementen oder Aufnahmen für Stützelemente integriert. Die Gegenelemente seien im skizzierten Beispiel als Schraubanker ausgeführt, welche bei der Herstellung der Wandplatte in den Beton eingebettet werden.

Das Wandelement bildet ein Beton-Fertigteil, welches unabhängig und entfernt von der Baustelle des Bauwerkteils vorgefertigt und als Ganzes zur Baustelle transportiert wird.

In Fig. 2 sind zwei Varianten der Herstellung des Wandelements der Fig. 1 skizziert, welche jeweils eine liegende Ausrichtung der Wandplatte in einer Form annehmen. Die Form bildet mit einer ebenen Tischfläche TF und Seitenteilen ST eine nach oben offene Schalung für die Wandplatte. Die Größe der Form ist über Art und Anordnung der Seitenteile veränderlich vorgebbar. Schraubanker SA als die genannten Gegenelemente werden durch Befestigung an einem der Seitenteile in die gewünschte Position gebracht. Die Herstellung von Wandplatten als Beton-Fertigteile ist allgemein bekannt.

Eine einseitig ganzflächig mit Dichtmaterial beschichtete Folie als Träger TR wird auf die erforderliche Größe zugeschnitten und eine Leiste als Halteelement HE auf die benötigte Länge abgelängt. Eine Schutzfolie auf dem Dichtmaterial wird im Bereich der zweiten Dichtfläche DF2 entfernt, im Bereich der zweiten Kontaktfläche K2 belassen.

In der Variante (A) der Fig. 2 wird der Frischbeton FBW für die Wandplatte in die Form eingefüllt und die Trägerfolie TR mit der zweiten Dichtfläche DF2 auf die feuchte Oberfläche des Frischbetons aufgelegt. Auch das Halteelement HE wird die Oberkante des Trägers TR überlappend auf die Oberfläche des Frischbetons aufgelegt und taucht mit dem kurzen Schenkel des Winkelprofils in den Frischbeton ein. Träger und Halteelement bleiben in dieser Position und werden beim Aushärten des Betons der Wandplatte mit dieser unter gleichzeitiger Ausbildung kriechwasserdichter Grenzflächen mechanisch verbunden. Der Trägerabschnitt mit der durch eine Schutzfolie abgedeckten zweiten Kontaktfläche liegt außerhalb der Oberfläche des Betons für die Wandplatte und bildet den späteren Überstand über die untere Begrenzung der Wandplatte hinaus.

In der Variante (B) der Fig. 2 wird das Profil des Halteelements und mit diesem überlappend die Trägerfolie mit dem nach oben weisenden Dichtmaterial der zweiten Dichtfläche DF2 auf die Tischfläche aufgelegt. Der Abschnitt der mit Schutzfolie abgedeckten zweiten Kontaktfläche liegt unter einem die spätere Unterseite der Wandplatte bestimmenden Abstandselement AE, welches an das Seitenteil der Form angelegt ist. Die Form wird mit Beton für die Wandplatte gefüllt, welcher in Kontakt mit dem Dichtmaterial des Halteelements und der zweiten Dichtfläche aushärtet und dabei kriechwasserdichte Grenzflächen und eine mechanische Verbindung des Trägers und des Halteelements mit der Wandplatte bewirkt.

Das Dichtmaterial der ersten Kontaktfläche K1 der ersten Dichtfläche kann unabhängig vom Dichtmaterial der ganzflächigen Beschichtung des Trägers für die zweite Dichtfläche und die zweite Kontaktfläche auf den Träger aufgebracht werden. Eine das ganzflächige Dichtmaterial der zweiten Kontaktfläche K2 und der zweiten Dichtfläche anfänglich abdeckende Schutzfolie ist vorteilhafterweise so geteilt vorbereitet, dass die Schutzfolie vom Dichtmaterial der zweiten Dichtfläche abgezogen und auf dem Dichtmaterial der zweiten Kontaktfläche vorerst belassen werden kann. Dies kann vor der Verbindung des Trägers mit dem Beton der Wandplatte oder danach, vorzugsweise aber noch vor dem Transport des Wandelements zur Baustelle erfolgen.

Nach der Entformung der ausgehärteten Wandplatte liegt ein Wandelement der in Fig. 1 skizzierten Art vor, eventuell noch ohne das Dichtmaterial der ersten Kontaktfläche K1.

Das Dichtmaterial der ersten Kontaktfläche kann in anderer vorteilhafter Ausführung auch bereits auf einer Trägerfolie vom Folienhersteller vorbereitet aufgebracht sein.

Auf der Baustelle ist die Grundfläche für die Bodenplatte vorbereitet, in der Skizze nach Fig.3 in Form einer Sauberkeitsschicht SK über dem Erdboden EB und mehrerer provisorischer Fundamentplatten FP, welche lediglich zur Unterstützung der Wandelemente der Wandanordnung dienen und daher einfach ausgeführt sein können.

Auf der gesamten Grundfläche ist vorteilhafterweise eine auf ihrer nach oben weisenden Fläche mit Dichtmaterial beschichtete Folie BF ausgelegt, welche auch seitlich entlang einer Schalung für die Bodenplatte nach oben fortgesetzt sein kann. Über der Grundfläche in dem für die Bodenplatte vorgesehenen Schalungsraum sind Bewehrungselemente BE, insbesondere auch als Fundamentbewehrung unter der Wandanordnung in der Bodenplatte, eingelegt. Die Bewehrung kann in vorteilhafter Ausbildung zur Halterung einer seitlichen Randschalung der Bodenplatte dienen. Die Schalung reicht seitlich über die Wandelemente hinaus.

Die auf die derart vorbereitete Baustelle ausgelieferten Wandelemente werden über mit den Gegenelementen in den Unterseiten der Wandelemente korrespondierenden Stützelementen SE, beispielsweise in Schraubanker der Wandplatte eingreifende Schrauben auf den provisorischen Fundamentplatten über der Folie BF abgestützt und zur Bildung der Wandanordnung ausgerichtet, wobei die verstellbaren Stützelemente auf einfache Weise eine präzise Ausrichtung erlauben.

In vorteilhafter Ausführung können die Stützelemente für die Wandelemente zugleich zur Abstützung der Bewehrung dienen und mit dieser verbunden sein.

Die Unterkante des nach unten überstehenden Abschnitts des Trägers ist von der Folie BF bzw. der Grundfläche vertikal beabstandet, vorzugsweise um wenigstens die Hälfte der Höhe der Bodenplatte. Die Bodenplatte ragt seitlich über die äußeren Wandflächen der Wandanordnung hinaus.

Nach gesonderter Abdichtung von Wandfugen zwischen aneinander anschließenden Wandelementen, wie anhand Fig. 5 an einem Beispiel noch beschrieben, und nach Entfernen von Schutzfolien auf den Kontaktflächen wird der Frischbeton für die Bodenplatte eingebracht bis zu einer Höhe, welche vorzugsweise die Unterseite der Wandelemente um ein geringes Maß DW von z. B. wenigen Zentimetern übersteigt. Dabei umfließt der Frischbeton den unteren Bereich des Wandelements mit dem um ein Maß DT überstehenden Abschnitt des Trägers und kommt in Kontakt mit der ersten und der zweiten Kontaktfläche, wo sich beim Aushärten des Betons der Bodenplatte wiederum kriechwasserdichte Grenzflächen ausbilden. Das Maß DT kann in Analogie zu dem eingangs genannten Dichtstreifen wenigstens 3 cm betragen.

Nach Aushärten des Betons der Bodenplatte BP bildet die Bodenplatte auch das Fundament für das Bauwerk oder Bauwerkteil und die Tragfunktion der provisorischen Fundamentplatten FP ist nicht mehr von Bedeutung. Beim Aushärten der Bodenplatte bildet deren Frischbeton mit der die Stützelemente umgebenden Schicht aus Dichtmaterial auf der Folie BF eine vierte kriechwasserdichte Grenzfläche DF4, durch welche auch bei nur unter den Stützelementen angeordneten, nicht flächig unter der Bodenplatte BP durchgehenden Folie BF das Eindringen von Wasser entlang der Grenzfläche zwischen Stützelementen und Beton verhindert. Zusätzlich oder alternativ können auch die Stützelemente SE teilweise mit Dichtmaterial beschichtet sein.

Die Oberkante des Trägers TR liegt vorteilhafterweise wenigstens auf der Höhe HP des zu berücksichtigenden Pegels von außen drückendem Wassers. Der Träger TR bildet gegen solches drückendes Wasser eine dauerhaft dichte Schale. Selbst bei einer versehentlichen Beschädigung des Trägers kann sich an der Beschädigungsstelle durchtretendes Wasser nicht entlang der Wandfläche ausbreiten, da die zweite Dichtfläche DF2 eine kriechwasserdichte Grenzfläche zu dem Beton der Wandplatte bildet.

Auf die Außenwand der Wandplatte kann oberhalb des Trägers TR vorteilhafterweise noch eine Dichtungsbahn DB aufgebracht werden, welche die Oberkante des Trägers TR oder zumindest die Oberkante des Halteelements seitlich überlappt und an welcher auf die Wand gerichtetes Spritzwasser nach unten ablaufen kann. Die Wandanordnung kann zusätzlich mit Dämmmaterial WW verkleidet werden.

Bei der in Fig. 4 skizzierten vorteilhaften Ausführung wird das Wandelement nicht als massives Beton-Fertigteil, sondern als mehrschaliges Hohlwand-Beton-Fertigteil hergestellt. Solche Hohlwand-Fertigteile sind allgemein bekannt. Dabei sind eine Beton-Außenschale WSA und eine Beton-Innenschale WSI über ein in Fig. 4 nicht mit eingezeichnetes Bewehrungsgitter fest verbunden und begrenzen einen Kernraum. Bei der bekannten Vorgehensweise werden die Hohlwand-Fertigteile auf der Baustelle auf eine ausgehärtete Bodenplatte aufgestellt und der Hohlraum wird auf der Baustelle mit Frischbeton aufgefüllt.

Prinzipiell sind anstelle der Massiv-Beton-Fertigteile als Wandelemente, wie zu Fig. 1 bis Fig. 3 beschrieben, auch solche Hohlwand-Fertigteile bei der vorliegenden Erfindung verwendbar, indem z. B. wiederum an der Außenfläche AW der Außenschale WSA bei der Herstellung des Hohlraum-Fertigteils über die Dichtfläche DF2 der Träger TR mit den Kontaktflächen K1, K2 verbunden und das Hohlwandelement vor der Herstellung der Bodenplatte BP über der Grundfläche aufgestellt wird.

In besonders vorteilhafter Ausführung wird das mehrschalige Wandelement nicht mit Beton als Material im Kernraum ausgefüllt, sondern der Kernraum wird mit wärmeisolierendem Material WB ausgefüllt. Da der Kernraum durch die über die ersten und zweiten Dichtflächen bereits an der Außenschale WSA erfolgte Abdichtung im trockenen Bereich liegt, können Wärmedämmmaterialien eingesetzt werden, welche nicht wasserdicht und/oder verrottungssicher sein müssen. Das wärmedämmende Material wird vorteilhafterweise bereits bei der Fertigung des mehrschaligen Wandelements im Fertigteilwerk in den Kernraum eingebracht.

Zur Aufstellung des mehrschaligen Wandelements sind an dessen Unterseite stabile Trägerbrücken GB als Gegenelemente zu den Stützelementen SE eingegossen. In Fig. 4 ist auch die Möglichkeit dargestellt, eine Randschalung SW der Bodenplatte über Verbindungselemente SH an der Bewehrung BE zu befestigen.

In Fig. 5 ist eine Draufsicht auf eine Wandfuge zwischen zwei Wandelementen WE1, WE2 skizziert. Die Seitenflächen der Wandelemente weisen in an sich bekannter Weise Aussparungen auf, in welche von den Wandelementen überlappende Seilschlaufen ragen, durch welche ein Sicherungsstab als provisorische Lagesicherung bis zur Ausfüllung der Aussparungen mit Mörtel oder Beton gesteckt werden kann.

An den Außenwandflächen der Wandelemente ergibt sich eine Lücke LU in den zweiten Dichtflächen DF2.1 und DF2.2, den ersten Kontaktflächen K1.1 und K1.2, den zweiten Kontaktflächen K2.1 und K2.2 und den Trägern TR.1 und TR.2 einschließlich deren unteren Fortsätzen TU.1 und TU.2 jeweils des ersten bzw. des zweiten Wandelements, wie in den vergrößerten Ausschnitten genauer veranschaulicht.

Der Ausschnitt 4.U liegt auf Höhe der ersten und zweiten Kontaktflächen, der Ausschnitt 4.O oberhalb dieser Kontaktflächen. Die ersten Kontaktflächen K1.1 und K1.2 sind wie im Ausschnitt 4.U ersichtlich nicht bis zu den Seitenwänden der Wandplatten bzw. den Seitenkanten der Fortsätze TU.1 bzw. TU.2 der Träger geführt, sondern enden von diesen beabstandet, so dass die Lücke zwischen den benachbarten ersten Kontaktflächen wesentlich breiter ist als LU.

Ein Dichtstreifen DS wird von außen an die Träger TR.1 und TR.2 einschließlich der Fortsätze angelegt und druckwasserdicht mit diesen verbunden. In dem beschriebenen Beispiel mit einer HDPE-Folie als Träger TR.1 und TR.2 besteht der Dichtstreifen DS vorteilhafterweise gleichfalls aus Polyäthylen und wird mit dem Träger durch thermisches Verschweißen dauerhaft druckwasserdicht verbunden, so dass eine die Lücken LU überbrückende durchgehend wasserdichte Schale der Träger mit dem Dichtstreifen entsteht. Der Dichtstreifen DS reicht bis zur Unterkante der Träger, wo er zwischen den weiter auseinander liegenden ersten Kontaktflächen K1.1 und K1.2 verläuft, wie aus dem Ausschnitt 4.U ersichtlich ist. Zur Erzeugung einer über die Wandfuge durchgehenden Dichtmaterialschicht von ersten Kontaktflächen wird eine Schicht aus Dichtmaterial als dritte Dichtfläche DF3 über den Dichtstreifen und bis zu den beabstandeten ersten Kontaktflächen K1.1 und K1.2 aufgebracht, welche insbesondere als Dichtmaterialstreifen vorliegen kann. Konturbereiche an den Dichtstreifen DS und/oder den ersten Kontaktflächen können durch weiteres Dichtmaterial MV, z. B. in zähflüssiger Form aufgefüllt werden. Mit den dritten Dichtflächen und den ersten Kontaktflächen entsteht eine entlang der Wandanordnung umlaufend durchgehende Schicht aus Dichtmaterial in Kontakt zu dem Frischbeton der Bodenplatte.

Das Dichtmaterial bildet mit dem Träger TR, dem Dichtstreifen DS und dem Halteelement HE eine kriechwasserdichte Grenzfläche ohne besondere Maßnahmen. Gegen Beton wird die Kriechwasser-Dichtigkeit zuverlässig nur bei Aushärten des Frischbetons an der Dichtmaterialschicht erreicht.

Die Abbildungen, insbesondere die vergrößerten Ausschnitte sind insbesondere hinsichtlich von Schichtdicken nur schematisch, nicht maßstäblich zu verstehen.

Fig. 6, mit einem vergrößerten Ausschnitt 6.1, zeigt eine weitere vorteilhafte Ausführungsform eines Wandelements, dessen Unterseite im Unterschied zu der Ausführung nach Fig. 1 nicht eben ausgeführt ist, sondern von einer unteren Ebene UE zur Außenwandfläche hin eine nach oben rückspringende Stufe mit einer gegenüber der Ebene UE nach oben versetzt liegenden, nach unten weisenden Fläche US aufweist. Der mit der Außenwandfläche der Wandplatte verbundene Träger TR ragt über die Fläche US nach unten hinaus, insbesondere bis annähernd zu der Ebene UE. Die zweite Kontaktfläche K2 der ersten Dichtfläche DF1 weist der durch die Stufe gebildeten Aussparung zu. Das Fertigteil-Wandelement kann dadurch vorteilhafterweise ohne Beschädigung des überstehenden Teils des Trägers TR und der mit diesem verbundenen ersten Dichtfläche mit der unteren Ebene auf eine Stellfläche aufgestellt werden , z. B. zur Lagerung oder beim Transport.

In ähnlicher Weise kann bei einem mehrschaligen Hohlwand-Fertigteil im Unterschied zu der in Fig. 4 skizzierten Ausführung gemäß der Ausführung nach Fig. 7 vorgesehen sein, die innere Wandschale in einer unteren Ebene UE enden zu lassen und die Unterkante UA der äußeren Wandschale, mit deren Außenwand der Träger TR verbunden ist, gegen UE nach oben versetzt anzuordnen, so dass das Wandelement ohne Beschädigung des über UA nach unten vorstehenden Trägers TR mit der Unterkante der inneren Wandschale aufgestellt werden kann.

Fig. 8 zeigt eine weitere vorteilhafte Ausführungsform eines Wandelements, dessen Unterseite wie in der Ausführung nach Fig. 1 im wesentlichen eben ausgeführt ist mit einer unteren Ebene UE. Die Außenwandfläche und der mit der Wandplatte verbundene Träger TR reicht in dieser Ausführung bis annähernd zu der Ebene UE, der Träger TR ragt aber nicht oder nur in vernachlässigbarem Maß über diese hinaus. Der Träger kann auch um ein geringes Maß oberhalb der Ebene UE enden. Das Fertigteil-Wandelement kann dadurch vorteilhafterweise wiederum ohne Beschädigung des überstehenden Teils des Trägers TR und der ersten Dichtfläche mit der unteren Ebene auf eine Stellfläche aufgestellt werden , z. B. zur Lagerung oder beim Transport. Die Ausbildung einer kriechwasserdichten Grenzfläche zwischen der ersten Dichtfläche und dem Beton der Bodenplatte erfolgt in dieser Ausführung nur an der Kontaktfläche K1 im Bereich der Wandfläche des Wand-Fertigteils.

Die Kontaktfläche K1 kann wie in Fig. 8 ersichtlich an der Unterkante des Trägers über diese Unterkante hinweg bis zu der dem Beton des Wandelements zuweisenden und mit diesem eine kriechwasserdichte Grenzfläche bildenden Dichtfläche DF2 und/oder an der nach außen weisenden Seite des Trägers nach oben als Dichtmaterialfläche K3 ununterbrochen fortgesetzt sein. Die Dichtfläche K1 ist vorteilhaft auch an ihrer Fortsetzung über die Unterkante hinaus mit einer abziehbaren Schutzfolie versehen. Die Schutzfolie kann sich auch an der Außenseite des Trägers nach oben über die Fläche K3 fortsetzen. Vorzugsweise ist aber die Dichtmaterialfläche K3, welche nicht zum Kontakt mit dem Frischbeton der Bodenplatte vorgesehen ist, mit einem mechanischen Schutz MS bedeckt, welcher Beschädigungen des Trägers TR und der Dichtfläche D2 oberhalb der Bodenplatte zu verhindern hilft. Die mechanische Schutzschicht ist vorteilhafterweise in sich flexibel und/oder kompressibel. Die Schutzschicht MS kann in vorteilhafter Ausführung durch ein Vlies oder dergleichen gebildet sein. Die Dicke der Schutzschicht MS ist vorteilhafterweise wesentlich, insbesondere wenigstens um das Doppelte größer als die Dicke des Trägers TR. Der Träger TR besteht in vorteilhafter Ausführung aus einer wasserdichten Kunststofffolie, insbesondere Polyäthylen, mit einer Dicke von vorzugsweise 0,05 mm bis 1 mm, insbesondere 0,1 m bis 0,5 mm. Die Dicke der Dichtschichten DF1, DF2 liegt vorteilhafterweise in demselben Dickenbereich. Die Dicke der Schutzschicht MS liegt vorteilhafterweise in einem Bereich von 1 mm bis 5 mm.

In ähnlicher Weise kann bei einem mehrschaligen Hohlwand-Fertigteil gemäß der Ausführung nach Fig. 10 vorgesehen sein, die äußere Wandschale in einer unteren Ebene UE enden zu lassen und den mit der Außenwand verbundenen Träger TR im wesentlichen mit der Unterkante der Außenwandschale enden zu lassen und vorzugsweise bis zu der Unterkante der Außenwandschale über die Dichtfläche DF2 mit der Außenwand des Wandelements fest und vorzugsweise über Dichtmaterial der beschriebenen Art kriechwasserdicht zu verbinden.

In Fig. 9 ist eine weitere vorteilhafte Ausführung skizziert, bei welcher der Träger mit der ersten und der zweiten Dichtfläche von der Außenwand über deren Unterkante hinaus bis unter die Unterkante der Außenwand fortgeführt und so die erste Dichtfläche DF1 entlang der ersten Kontaktfläche K1 vergrößert ist. Die Unterkante kann wie skizziert im wesentlichen rechtwinklig, aber auch gekrümmt oder abgeschrägt verlaufen. An der horizontal nach innen weisenden Endkante des Trägers ist wieder das Dichtmaterial zwischen Dichtflächen DF2 und K1 (DF1) durchgehend aufgebracht. Eine punktuelle Beschädigung der ersten Dichtfläche an der Unterseite bei Transport oder Lagerung ist unkritisch, da durch die Ausbildung einer kriechwasserdichten Grenzfläche an der ersten und der zweiten Dichtfläche solche punktuellen Beschädigungen gegen Ausbreitung von Kriechwasser isoliert sind.

## Patentansprüche

1. Verfahren zur Herstellung eines Bauwerkteils, insbesondere einer Kellerwanne, mit einer über einer Grundfläche verlaufenden Beton-Bodenplatte (BP) und mit einer von dieser aufragenden und einen Innenraum umschließenden Wandanordnung aus mehreren aneinander anschließenden Fertigteil-Wandelementen mit einer Wandplatte (WP) und einer nicht durch Beton der Wandplatte bedeckten, frei liegenden mit der Wandplatte verbundenen ersten Dichtfläche aus einem Dichtmaterial, **dadurch gekennzeichnet, dass** für die erste Dichtfläche (F1) ein Dichtmaterial, welches mit aushärtendem Frischbeton eine kriechwasserdichte Grenzfläche bildet, verwendet wird, dass die Wandanordnung vor der Herstellung der Beton-Bodenplatte über der Grundfläche und von dieser vertikal beabstandet angeordnet und so positioniert wird, dass die mit den Wandplatten der Wandelemente der Wandanordnung verbundene erste Dichtfläche (DF1) aus dem Dichtmaterial mit einer Unterkante über der Grundfläche (SK, FP) und von dieser beabstandet, aber unterhalb des vorgesehenen Niveaus der Oberfläche der Bodenplatte (BP) liegt, und dass danach Frischbeton für die Bodenplatte bis zur Höhe des genannten Niveaus eingefüllt und in Kontakt mit der ersten Dichtfläche (DF1) gebracht wird und an dieser aushärtet.

2. Verfahren nach Anspruch 1, **dadurch gekennzeichnet, dass** der Frischbeton für die Bodenplatte (BP) bis zu einer Höhe eingebracht wird, welche die Unterkante der ersten Dichtfläche (DF1) um wenigstens ein vorgeschriebenes Mindest-Überdeckungsmaß, insbesondere um wenigstens 3 cm übersteigt.

3. Verfahren nach Anspruch 1 oder 2, **dadurch gekennzeichnet, dass** die erste Dichtfläche mit einer vom Innenraum weg nach außen weisenden ersten Kontaktfläche (K1) ausgerichtet wird und dass der Frischbeton für die Bodenplatte die Wandanordnung seitlich überragend eingefüllt wird.

4. Verfahren nach Anspruch 3, **dadurch gekennzeichnet, dass** die erste Dichtfläche (DF1) eine zweite, dem Innenraum zuweisende Kontaktfläche (K2) unterhalb der Unterkante des Wandelements aufweist und der Frischbeton der Betonplatte (BP) auch in Kontakt mit der zweiten Kontaktfläche (K2) gebracht wird und an dieser aushärtet.

5. Verfahren nach einem der Ansprüche 1 bis 4, **dadurch gekennzeichnet, dass** die erste Dichtfläche (DF1) im wesentlichen in den Ebenen der äußeren Wandflächen (AW) der Wandelemente angeordnet wird.

6. Verfahren nach einem der Ansprüche 1 bis 5, **dadurch gekennzeichnet, dass** die erste Dichtfläche auf einer Trägerbahn (TR) vorliegt und mit dieser mit der Wandanordnung verbunden wird.

7. Verfahren nach Anspruch 6, **dadurch gekennzeichnet, dass** als Trägerbahn (TR) eine Kunststofffolie, welche mit Dichtmaterial zur Bildung der Dichtflächen (DF1) beschichtet ist, verwendet wird.

8. Verfahren nach Anspruch 6 oder 7, **dadurch gekennzeichnet, dass** als Trägerbahn eine Bitumenfolie mit die Dichtflächen (DF1) bildendem Dichtmaterial an der Oberfläche verwendet wird.

9. Verfahren nach einem der Ansprüche 6 bis 8, **dadurch gekennzeichnet, dass** die Trägerbahn auf der Außenwandfläche (AW) des Wandelements aufgebracht wird.

10. Verfahren nach Anspruch 9, **dadurch gekennzeichnet, dass** die Trägerbahn (TR) auf der der Außenwand (AW) des Wandelements zugewandten Seite eine zweite Dichtfläche (DF2) mit Dichtmaterial aufweist und dass die Trägerbahn bei der Herstellung des Wandelements mit der dessen Außenwandfläche bildenden Frischbetonfläche in Kontakt gebracht wird und an dieser verbleibt.

11. Verfahren nach Anspruch 10, **dadurch gekennzeichnet, dass** das Wandelement als Massiv-Betonfertigteil hergestellt wird.

12. Verfahren nach Anspruch 10, **dadurch gekennzeichnet, dass** das Wandelement als mehrschaliges Beton-Fertigteil hergestellt wird.

13. Verfahren nach Anspruch 12, **dadurch gekennzeichnet, dass** das Wandelement mit zwei außenliegenden Betonschalen und einer zwischen diesem eingeschlossenen Schicht aus wärmedämmendem Material hergestellt wird.

14. Verfahren nach einem der Ansprüche 10 bis 13, **dadurch gekennzeichnet, dass** die erste und die zweite Dichtfläche (DF1, DF2) eine durchgehende Schicht aus Dichtmaterial bilden.

15. Verfahren nach einem der Ansprüche 1 bis 14, **dadurch gekennzeichnet, dass** die Außenwandfläche und gegebenenfalls die zweite Dichtfläche über das Niveau der Bodenplatte hinaus mit einer durchgehenden wasserdichten Abdeckung versehen werden.

16. Verfahren nach Anspruch 15, **dadurch gekennzeichnet, dass** an Wandfugen zwischen zwei aneinander anschließenden Wandelementen die vertikale Fuge mittels eines Streifens (DS) aus mit der Abdeckung wasserdicht verbindbarem, insbesondere verschweißbarem Material überdeckt und der Streifen mit der Abdeckung druckwasserdicht verschweißt wird.

17. Verfahren nach Anspruch 6 und Anspruch 15, **dadurch gekennzeichnet, dass** die Trägerbahn (TR) als Abdeckung dient.

18. Verfahren nach einem der Ansprüche 1 bis 17, **dadurch gekennzeichnet, dass** an Wandfugen zwischen zwei aneinander anschließenden Wandelementen die erste Dichtfläche (K1.1, K1.2) der beiden Wandelemente (WE1, WE2) mittels eines Überbrückungselements (DS), welches eine dritte Dichtfläche (DF3) mit Dichtmaterial aufweist, so verbunden werden, dass die ersten Dichtflächen (K1.1, K1.2) der beiden Wandelemente und die dritte Dichtfläche (DF3) eine in Umfangsrichtung der Wandanordnung durchgehende Fläche mit Dichtmaterial bilden und dass der Frischbeton der Bodenplatte in Kontakt mit dieser durchgehenden Schicht aus Dichtmaterial gebracht wird.

19. Verfahren nach einem der Ansprüche 1 bis 18, **dadurch gekennzeichnet, dass** die Wandanordnung über Stützelemente (SE) auf der Grundfläche (SK, FP) abgestützt werden.

20. Verfahren nach Anspruch 19, **dadurch gekennzeichnet, dass** zwischen Grundfläche und Stützelemente Unterlagen mit die Stützelemente seitlich umlaufend überragenden vierten Dichtflächen (DF4) mit nach oben weisendem Dichtmaterial eingefügt sind und der Frischbeton der Bodenplatte (BP) mit diesen vierten Dichtflächen (DF4) in Kontakt gebracht wird.

21. Verfahren nach Anspruch 20, **dadurch gekennzeichnet, dass** über der Grundfläche (SK, FP) eine durchgehende Folie (BE) mit einer Schicht aus Dichtmaterial (DF4) auf der nach oben weisenden Seite aufgebracht und die Stützelemente (SE) auf dieser Folie aufgestellt werden.

22. Verfahren nach Anspruch 19, **dadurch gekennzeichnet, dass** die Stützelemente (SE) zumindest teilweise mit Dichtmaterial beschichtet sind und Frischbeton der Bodenplatte in Kontakt mit der Dichtmaterial-Beschichtung der Stützelemente gebracht wird.

23. Verfahren nach Anspruch 19, **dadurch gekennzeichnet, dass** die Stützelemente (SE) höhenverstellbar sind und die Wandelemente mittels der höhenverstellbaren Stützelemente genau ausgerichtet werden.

24. Verfahren nach Anspruch 19, **dadurch gekennzeichnet, dass** eine Bewehrung (BE) für die Grundplatte mit den Stützelementen verbunden wird.

25. Verfahren nach einem der Ansprüche 1 bis 24,**dadurch gekennzeichnet, dass** die Wandanordnung nach dem Einbringen des Frischbetons für die Bodenplatte außen mit wärmedämmendem Material (WW) verkleidet wird.

26. Bauwerkteil, insbesondere Kellerwanne, hergestellt nach einem Verfahren nach einem der Patentansprüche 1 bis 25.

27. Wandelement mit einer Wandplatte (WP) zur Verwendung in einem Verfahren nach einem der Ansprüche 1 bis 25, wobei
- eine Massiv-Betonplatte die Wandplatte bildet und
- eine nicht durch Beton der Wandplatte bedeckte freiliegende Dichtfläche aus einem Dichtmaterial mit der Wandplatte verbunden ist, **dadurch gekennzeichnet,**
- **dass** die Dichtfläche (DF1) mit einem Dichtmaterial (K1, K2) versehen ist, welches mit aushärtendem Frischbeton eine kriechwasserdichte Grenzfläche bildet.

28. Wandelement nach Anspruch 27, **dadurch gekennzeichnet, dass** die Dichtfläche (DF1) über eine untere Begrenzung (UW) der Wandplatte (WP) nach unten übersteht.

29. Wandelement nach Anspruch 27 oder 28, **dadurch gekennzeichnet, dass** sich die Dichtfläche in eine nicht frei liegende kriechwasserdichte Grenzfläche (DF2) zu dem Beton der Wandplatte fortsetzt.

30. Wandelement nach einem der Ansprüche 27 bis 29, **dadurch gekennzeichnet, dass** die Dichtfläche auf einem Träger (TR) ausgebildet ist, welcher mit einer Außenseite der Wandplatte verbunden ist.

## Claims

1. Method for producing a part of a building, in particular a cellar tanking system, with a concrete floor panel (BP) extending over a base surface and with a wall arrangement which projects upwardly from this panel and encloses an interior space and which is composed of a plurality of mutually adjoining prefabricated wall elements with a wall panel (WP) and an exposed first sealing surface of a sealing material which is not covered by concrete of the wall panel and which is connected to the wall panel, **characterized in that** a sealing material which forms a seepage water-tight boundary surface with curing fresh concrete is used for the first sealing surface (F1), **in that**, before the production of the concrete floor panel, the wall arrangement is arranged above the base surface and spaced vertically therefrom and is positioned in such a way that the first sealing surface (DF1) of the sealing material connected to the wall panels of the wall elements of the wall arrangement lies with a lower edge above the base surface (SK, FP) and spaced therefrom, but lies below the intended level of the surface of the floor panel (BP), and **in that** fresh concrete for the floor panel is then poured to the height of the said level and is brought into contact with the first sealing surface (DF1) and cures thereon.

2. Method according to Claim 1, **characterized in that** the fresh concrete for the floor panel (BP) is introduced to a height which exceeds the lower edge of the first sealing surface (DF1) by at least a prescribed minimum covering amount, in particular by at least 3 cm.

3. Method according to Claim 1 or 2, **characterized in that** the first sealing surface is oriented with a first contact surface (K1) facing outwardly away from the interior space, and **in that** the fresh concrete for the floor panel is poured so as to project laterally above the wall arrangement.

4. Method according to Claim 3, **characterized in that** the first sealing surface (DF1) has a second contact surface (K2) which faces the interior space and which is below the lower edge of the wall element, and the fresh concrete of the floor panel (BP) is also brought into contact with the second contact surface (K2) and cures thereon.

5. Method according to one of Claims 1 to 4, **characterized in that** the first sealing surface (DF1) is arranged substantially in the planes of the outer wall surfaces (AW) of the wall elements.

6. Method according to one of Claims 1 to 5, **characterized in that** the first sealing surface is present on a carrier web (TR) and is connected by this to the wall arrangement.

7. Method according to Claim 6, **characterized in that** the carrier web (TR) is a plastic sheet, which is coated with sealing material to form the sealing surfaces (DF1).

8. Method according to Claim 6 or 7, **characterized in that** the carrier web used is a bitumen sheet with sealing material on the surface which forms the sealing surfaces (DF1).

9. Method according to one of Claims 6 to 8, **characterized in that** the carrier web is applied to the outer wall surface (AW) of the wall element.

10. Method according to Claim 9, **characterized in that** the carrier web (TR) has a second sealing surface (DF2) with sealing material on the side facing the outer wall (AW) of the wall element, and **in that**, during the production of the wall element, the carrier web is brought into contact with the fresh concrete surface forming the outer wall surface of said wall element and remains thereon.

11. Method according to Claim 10, **characterized in that** the wall element is produced as a solid prefabricated concrete part.

12. Method according to Claim 10, **characterized in that** the wall element is produced as a multi-shell prefabricated concrete part.

13. Method according to Claim 12, **characterized in that** the wall element is produced with two outer concrete shells and with a layer of thermally insulating material enclosed between them.

14. Method according to one of Claims 10 to 13, **characterized in that** the first and the second sealing surface (DF1, DF2) form a continuous layer of sealing material.

15. Method according to one of Claims 1 to 14, **characterized in that** the outer wall surface and, if appropriate, the second sealing surface are provided, beyond the level of the floor panel, with a continuous water-tight covering.

16. Method according to Claim 15, **characterized in that**, at wall joints between two mutually adjoining wall elements, the vertical joint is covered by means of a strip (DS)of material which can be connected, in particular welded, to the covering in a water-tight manner, and the strip is welded to the covering in an infiltration water-tight manner.

17. Method according to Claim 6 and Claim 15, **characterized in that** the carrier web (TR) serves as a covering.

18. Method according to one of Claims 1 to 17, **characterized in that**, at wall joints between two mutually adjoining wall elements, the first sealing surface (K1.1, K1.2) of the two wall elements (WE1, WE2) are connected by means of a bridge element (DS), which has a third sealing surface (DF3) with sealing material, in such a way that the first sealing surfaces (K1.1, K1.2) of the two wall elements and the third sealing surface (DF3) form a surface with sealing material which is continuous in the circumferential direction of the wall arrangement, and **in that** the fresh concrete of the floor panel is brought into contact with this continuous layer of sealing material.

19. Method according to one of Claims 1 to 18, **characterized in that** the wall arrangement is supported via supporting elements (SE) on the base surface (SK, FP) .

20. Method according to Claim 19, **characterized in that** underlays with fourth sealing surfaces (DF4) with upwardly pointing sealing material, which surfaces project laterally in a circumferential manner above the supporting elements, are inserted between the base surface and supporting elements, and the fresh concrete of the floor panel (BP) is brought into contact with these fourth sealing surfaces (DF4).

21. Method according to Claim 20, **characterized in that** a continuous sheet (BE) with a layer of sealing material (DF4) is applied to the upwardly facing side above the base surface (SK, FP), and the supporting elements (SE) are set up on this sheet.

22. Method according to Claim 19, **characterized in that** the supporting elements (SE) are at least partially coated with sealing material, and fresh concrete of the floor panel is brought into contact with the sealing material coating of the supporting elements.

23. Method according to Claim 19, **characterized in that** the supporting elements (SE) are height-adjustable and the wall elements are exactly aligned by means of the height-adjustable supporting elements.

24. Method according to Claim 19, **characterized in that** a reinforcement (BE) for the base panel is connected to the supporting elements.

25. Method according to one of Claims 1 to 24, **characterized in that**, after introducing the fresh concrete for the floor panel, the wall arrangement is clad outwardly with thermally insulating material (WW).

26. Part of a building, in particular a cellar tanking system, produced by a method according to one of patent Claims 1 to 25.

27. Wall element with a wall panel (WP) for use in a method according to one of Claims 1 to 25, wherein
- a solid concrete panel forms the wall panel and
- an exposed sealing surface of a sealing material which is not covered by concrete of the wall panel is connected to the wall panel,
**characterized in that**
- the sealing surface (DF1) is provided with a sealing material (K1, K2) which forms a seepage water-tight boundary surface with curing fresh concrete.

28. Wall element according to Claim 27, **characterized in that** the sealing surface (DF1) protrudes downwardly beyond a lower boundary (UW) of the wall panel (WP).

29. Wall element according to Claim 27 or 28, **characterized in that** the sealing surface is continued with respect to the concrete of the wall panel in a non-exposed seepage water-tight boundary surface (DF2).

30. Wall element according to one of Claims 27 to 29, **characterized in that** the sealing surface is formed on a carrier (TR) which is connected to an outer side of the wall panel.

## Revendications

1. Procédé de construction d'une partie d'ouvrage, en particulier d'une cave, avec une dalle de sol en béton (BP) s'étendant sur une surface de base et avec un agencement de parois partant vers le haut de celle-ci et entourant un espace intérieur, constitué de plusieurs éléments de paroi préfabriqués se raccordant les uns aux autres avec une plaque de paroi (WP) et une première surface d'étanchéité en matériau d'étanchéité exposée, non recouverte par le béton de la plaque de paroi, et connectée à la plaque de paroi, **caractérisé en ce que** pour la première surface d'étanchéité (DF1), on utilise un matériau d'étanchéité qui forme avec le béton frais qui durcit une surface limite étanche à l'eau de fuite, **en ce que** l'agencement de paroi est disposé et positionné avant la construction de la dalle de sol en béton, par dessus la surface de base et à distance verticale de celle-ci, de telle sorte que la première surface d'étanchéité (DF1) connectée aux plaques de paroi des éléments de paroi de l'agencement de paroi, en matériau d'étanchéité, se situe avec une arête inférieure au-dessus de la surface de base (SK, FP) et à distance de celle-ci, mais en dessous du niveau prévu pour la surface de la dalle de sol (BP), et **en ce qu'**ensuite du béton frais pour la dalle de sol est versé jusqu'à la hauteur dudit niveau et est amené en contact avec la première surface d'étanchéité (DF1) et durcit contre celle-ci.

2. Procédé selon la revendication 1, **caractérisé en ce que** le béton frais pour la dalle de sol (BP) est introduit jusqu'à une hauteur qui dépasse de l'arête inférieure de la première surface d'étanchéité (DF1) d'au moins une mesure de recouvrement minimale prescrite, notamment d'au moins 3 cm.

3. Procédé selon la revendication 1 ou 2, **caractérisé en ce que** la première surface d'étanchéité est orientée avec une première surface de contact (K1) tournée vers l'extérieur à l'écart de l'espace intérieur et **en ce que** le béton frais pour la dalle de sol est versé en dépassant latéralement de l'agencement de paroi.

4. Procédé selon la revendication 3, **caractérisé en ce que** la première surface d'étanchéité (DF1) présente une deuxième surface de contact (K2) tournée vers l'espace intérieur en dessous de l'arête inférieure de l'élément de paroi, et le béton frais de la dalle de béton (BP) est amené aussi en contact avec la deuxième surface de contact (K2) et durcit contre celle-ci.

5. Procédé selon l'une quelconque des revendications 1 à 4, **caractérisé en ce que** la première surface d'étanchéité (DF1) est disposée essentiellement dans les plans des surfaces de paroi extérieures (AW) des éléments de paroi.

6. Procédé selon l'une quelconque des revendications 1 à 5, **caractérisé en ce que** la première surface d'étanchéité se présente sur une piste de support (TR) et est connectée par celle-ci à l'agencement de paroi.

7. Procédé selon la revendication 6, **caractérisé en ce que** l'on utilise comme piste de support (TR) une feuille en plastique, qui est revêtue de matériau d'étanchéité pour former les surfaces d'étanchéité (DF1).

8. Procédé selon la revendication 6 ou 7, **caractérisé en ce que** l'on utilise comme piste de support une feuille de bitume avec un matériau d'étanchéité sur la surface, formant les surfaces d'étanchéité (DF1).

9. Procédé selon l'une quelconque des revendications 6 à 8, **caractérisé en ce que** la piste de support est appliquée sur la surface de paroi extérieure (AW) de l'élément de paroi.

10. Procédé selon la revendication 9, **caractérisé en ce que** la piste de support (TR) présente une deuxième surface d'étanchéité (DF2) du côté tourné vers la paroi extérieure (AW) de l'élément de paroi et **en ce que** la piste de support, lors de la fabrication de l'élément de paroi, est amenée en contact avec la surface de béton frais formant sa surface de paroi extérieure et reste contre celle-ci.

11. Procédé selon la revendication 10, **caractérisé en ce que** l'élément de paroi est construit sous forme de pièce préfabriquée en béton massif.

12. Procédé selon la revendication 10, **caractérisé en ce que** l'élément de paroi est construit sous forme de pièce préfabriquée en béton multicoque.

13. Procédé selon la revendication 12, **caractérisé en ce que** l'élément de paroi est construit avec deux coques de béton extérieures et une couche en matériau calorifuge intercalées entre elles.

14. Procédé selon l'une quelconque des revendications 10 à 13, **caractérisé en ce que** la première et la deuxième surfaces d'étanchéité (DF1, DF2) forment une couche continue en matériau d'étanchéité.

15. Procédé selon l'une quelconque des revendications 1 à 14, **caractérisé en ce que** la surface de paroi extérieure et éventuellement la deuxième surface d'étanchéité sont pourvues au-delà du niveau de la dalle de sol d'un revêtement étanche à l'eau continu.

16. Procédé selon la revendication 15, **caractérisé en ce qu'**au niveau de joints de paroi entre deux éléments de paroi se raccordant l'un à l'autre, le joint vertical est recouvert au moyen d'une bande (DS) en matériau pouvant être connecté de manière étanche à l'eau au revêtement, notamment par soudage, et la bande est soudée au revêtement de manière étanche à l'eau de pression.

17. Procédé selon la revendication 6 et la revendication 15, **caractérisé en ce que** la piste de support (TR) sert de revêtement.

18. Procédé selon l'une quelconque des revendications 1 à 17, **caractérisé en ce qu'**au niveau de joints de paroi entre deux éléments de paroi se raccordant l'un à l'autre, les premières surfaces d'étanchéité (K1.1, K1.2) des deux éléments de paroi (WE1, WE2) sont connectées l'une à l'autre au moyen d'un élément de pontage (DS) qui présente une troisième surface d'étanchéité (DF3) avec un matériau d'étanchéité, de telle sorte que les premières surfaces d'étanchéité (K1.1, K1.2) des deux éléments de paroi et la troisième surface d'étanchéité (DF3) forment une surface continue avec matériau d'étanchéité dans la direction périphérique de l'agencement de paroi, et que le béton frais de la dalle de sol soit amené en contact avec cette couche continue en matériau d'étanchéité.

19. Procédé selon l'une quelconque des revendications 1 à 18, **caractérisé en ce que** l'agencement de paroi est supporté par des éléments de support (SE) sur la surface de base (SK, FP).

20. Procédé selon la revendication 19, **caractérisé en ce qu'**entre la surface de base et les éléments de support sont introduits des supports avec des quatrièmes surfaces d'étanchéité (DF4) dépassant circonférentiellement latéralement des éléments de support, avec du matériau d'étanchéité tourné vers le haut, et le béton frais de la dalle de sol (BP) est amené en contact avec ces quatrièmes surfaces d'étanchéité (DF4).

21. Procédé selon la revendication 20, **caractérisé en ce qu'**une feuille continue (BE) avec une couche de matériau d'étanchéité (DF4) est appliquée par-dessus la surface de base (SK, FP) sur le côté tourné vers le haut, et les éléments de support (SE) sont posés sur cette feuille.

22. Procédé selon la revendication 19, **caractérisé en ce que** les éléments de support (SE) sont au moins en partie revêtus de matériau d'étanchéité et du béton frais de la dalle de sol est amené en contact avec le revêtement de matériau d'étanchéité des éléments de support.

23. Procédé selon la revendication 19, **caractérisé en ce que** les éléments de support (SE) sont réglables en hauteur et les éléments de paroi sont orientés exactement au moyen des éléments de support réglables en hauteur.

24. Procédé selon la revendication 19, **caractérisé en ce qu'**une armature (BE) pour la plaque de base est connectée aux éléments de support.

25. Procédé selon l'une quelconque des revendications 1 à 24, **caractérisé en ce que** l'agencement de paroi est revêtu de matériau calorifuge (WW) à l'extérieur après l'introduction du béton frais pour la dalle de sol.

26. Partie d'ouvrage, en particulier cave, construite selon un procédé selon l'une quelconque des revendications 1 à 25.

27. Elément de paroi comprenant une plaque de paroi (WP) à utiliser dans un procédé selon l'une quelconque des revendications 1 à 25, dans lequel:
- une dalle de béton massif forme la plaque de paroi et
- une surface d'étanchéité exposée en un matériau d'étanchéité et non recouverte par le béton de la plaque de paroi, est connectée à la plaque de paroi,
**caractérisé en ce que**
- la surface d'étanchéité (DF1) est pourvue d'un matériau d'étanchéité (K1, K2), qui forme avec le béton frais qui durcit une surface limite étanche à l'eau de fuite.

28. Elément de paroi selon la revendication 27, **caractérisé en ce que** la surface d'étanchéité (DF1) dépasse vers le bas au-delà d'une limitation inférieure (UW) de la plaque de paroi (WP).

29. Elément de paroi selon la revendication 27 ou 28, **caractérisé en ce que** la surface d'étanchéité se prolonge par une surface limite (DF2) étanche à l'eau de fuite et non exposée, jusqu'au béton de la plaque de paroi.

30. Elément de paroi selon l'une quelconque des revendications 27 à 29, **caractérisé en ce que** la surface d'étanchéité est réalisée sur un support (TR), qui est connecté à un côté extérieur de la plaque de paroi.
